# EUROPÄISCHE PATENTSCHRIFT

(11) **EP 0 269 602 B1**
(45) Veröffentlichungstag und Bekanntmachung des Hinweises auf die Patenterteilung: **02.01.1992**
(21) Anmeldenummer: 87890199.0
(22) Anmeldetag: 28.08.1987
(51) Int. Cl.: B41F 23/04, B41F 35/00, B65H 20/10

(54) **Verfahren und Anordnung zum Trocknen von bedruckten Warenbahnen**
Process and apparatus for drying printed webs
Procédé et dispositif de séchage des bandes imprimées

(30) Priorität: 29.08.1986 AT 2342/86
(43) Veröffentlichungstag der Anmeldung: 01.06.1988
(73) Patentinhaber: Firma Johannes Zimmer, A-9020 Klagenfurt (AT)
(72) Erfinder: Zimmer, Johannes, A-9020 Klagenfurt (AT); Glantschnig, Josef, A-9061 Wölfnitz (AT); Eiper, Ernst, A-9112 Griffen 133 (AT)
(74) Vertreter: Puchberger, Georg, Dipl.-Ing.

(56) Entgegenhaltungen:
- CH-A- 439 198
- DE-A- 2 256 427

## Beschreibung

Die Erfindung betrifft ein Verfahren und eine Anordnung zum Trocknen bedruckter Warenbahnen anschließend an den Druckvorgang. Es ist üblich, anschließend an Druckmaschinen einen Trockner vorzusehen, um die auf eine Warenbahn aufgebrachten Muster endgültig zu fixieren und zu verhindern, daß die Aufdrucke beeinträchtigt werden. In vielen Fällen und insbesondere bei sehr dünnen Waren treten Durchdrucke auf, d.h., daß sich auf der Rückseite der Ware ebenso wie auf der Vorderseite aufgetragene Substanz befindet. Dadurch entstehen Abfleckungen auf dem Transportband, das die Warenbahn durch den Trockner hindurchführt. Diese Abfleckungen auf dem Transportband müssen vor erneutem Einsatz des Transportbandes entfernt werden, was insbesondere dann Schwierigkeiten bereitet, wenn die Farbe auf dem Transportband übermäßig angetrocknet ist. Es sind bereits Verfahren und Vorrichtungen bekannt geworden, bei denen die Abfleckungen vermieden oder vermindert werden sollen. Z.B. wird in der CH-PS 439 198 eine Maschine beschrieben, in der ein endloses Förderband durch die ganze Länge einer Trockenkammer geführt ist und zur Aufnahme des zu trocknenden Stoffes dient, welcher auf dem Förderband durch die Trockenkammer gezogen wird. Nach dem Verlassen wird die Stoffbahn vom Förderband getrennt und das Förderband nach dem Reinigen und Trocknen wieder zum Eintritt der Trockenkammer zurückgeführt. Es hat sich jedoch gezeigt, daß die gewünschten Resultate nicht erreicht werden konnten, da entweder die Stoffbahn nicht genügend getrocknet war, oder die Farben auf dem Förderband schon zu sehr angetrocknet waren.

Es ist Aufgabe der vorliegenden Erfindung, eine Möglichkeit zu finden, eine durchgedruckte Warenbahn so weit zu trocknen, daß die Warenbahn von einem Transportband abgehoben werden kann, ohne daß Verschmierungen auftreten, andererseits aber die auf dem Transportband haftende Farbe noch relativ leicht entfernt werden kann.

Erfindungsgemäß wird bei einem Verfahren zum Trocknen von bedruckten Warenbahnen anschließend an den Druckvorgang, wobei die Warenbahn auf einem Transportband aufgelegt wird und zusammen mit diesem in einen Trockner eingebracht wird, vorgeschlagen, daß die Warenbahn auf dem Transportband rutschfrei und somit verschmierfrei fixiert wird und mit dem Transportband im Gleichlauf geradlinig durch eine erste Trocknerstufe läuft und daß nach Durchlaufen dieser ersten Trocknerstufe die Warenbahn vom Transportband abgehoben wird und allein weiter durch den Trockner geleitet wird, während das Transportband, wie bereits bekannt, aus dem Trockner herausgeführt, gewaschen und dann getrocknet und der Warenbahn wieder zugeführt wird. Zwischen dem Reinigen und Trocknen kann das Transportband gegebenenfalls abgequetscht oder abgesaugt werden.

Der Hauptgedanke der Erfindung liegt darin, daß eine rutschfreie Fixierung der Warenbahn auf dem Transportband erfolgt, um so verschmierfrei die Warenbahn bis in jenen Bereich zu transportieren, an dem die Warenbahn in teilweise getrocknetem Zustand schon abgehoben und für sich allein weitergeführt werden kann. Es ist erkannt worden, daß man durch die erfindungsgemäßen Maßnahmen die Warenbahn schon nach einmaligem geradlinigen Trocknerdurchlauf vom Transportband abheben kann und daß das Transportband durch eine Wascheinrichtung geleitet werden kann, wobei sich in vorteilhafter Weise ergibt, daß nach der ersten Trocknerstufe die auf dem Transportband anhaftende Farbe noch verhältnismäßig leicht entfernt werden kann und daß andererseits die Farbe auf der Warenbahn schon so weit getrocknet ist,daß kein Verschmieren mehr stattfinden und die Warenbahn weitergeführt werden kann.

Bei der Anordnung zum Trocknen bedruckter Warenbahnen, wobei hinter. der Druckvorrichtung ein Warentrockner vorgesehen ist, der an einem Ende einen Eintritt für eine auf einem Transportband aufliegende Warenbahn und einen Austritt für das Transportband, hinter dem eine Wascheinrichtung für das Transportband und ein Transportbandtrockner vorgesehen sind, von dessen Austritt das Transportband zum Eintritt des Warentrockners geführt ist, aufweist, wird vorgeschlagen, daß innerhalb des Warentrockners eine Trenneinrichtung für die Warenbahn vom Tansportband vorgesehen ist, daß Umlenkungen nur für die Warenbahn im Warentrockner angeordnet sind und getrennte Austritte für Transportband und Warenbahn vorhanden sind, wobei gegebenenfalls eine Abquetsch und/oder Absaugeeinrichtung zwischen Wascheinrichtung und Transportbandtrockner vorhanden sind.

Die Erfindung wird anhand der Zeichnungen näher beschrieben. Die Fig. 1 und 2 zeigen zwei Möglichkeiten der Ausführung der Erfindung.

Die bedruckte Ware 6 ist mittels des Förderbandes 7 zugeführt und knapp vor Ende des Förderbandes 7 abgehoben und auf ein Transportband 8 aufgelegt. Um zu verhindern, daß die Warenbahn 6 auf dem Transportband 8 rutscht, ist eine Gebläseeinrichtung 1 unmittelbar am Warenabzug angeordnet. Hier wird mit Raumluft die Warenbahn 6 auf dem Transportband 8 fixiert. Es ist allerdings nicht notwendig, eine derartige Gebläseeinrichtung unbedingt vorzusehen. Warenbahn 6 und Transportband 8 werden gemeinsam über den Eintritt 9 in den Warentrockner 2 eingebracht und, um zu vermeiden, daß bei durchgedruckter Ware das Transportband 8 beschmutzt wird, wird die Warenbahn 6 bereits nach kurzer Laufstrecke durch eine zwischen Walzen 10 und 11 angeordnete Trenneinrichtung abgehoben. Die Warenbahn 6 wird an der Walze 11 abgelenkt und dann weiter durch den Warentrockner 2 geführt, und zwar kann die Warenbahn 6 mehrfach innerhalb des Warentrockners 2 geführt werden. Sie tritt dann beim Austritt 13 aus und wird in üblicher Weise weiterbehandelt.

Das Transportband 8 wird nach Abheben der Warenbahn 6 in eine eigene Transportbandwascheinrichtung eingebracht, wo die noch nicht fest angetrocknete Farbe entfernt und das Transportband 8 gründlich gereinigt wird. Nach Verlassen der Waschvorrichtung 3 kann das Transportband in eine Wasserausquetschvorrichtung 4 zum Abquetschen des größten Teiles der vom Transportband 8 mitgenommenen Wassermenge geführt werden. Anstelle der Abquetschvorrichtung 4 kann auch eine Vakuumabsaugung vorgesehen sein. Anschließend wird das Transportband 8 in einen eigenen Transportbandtrockner 5 eingebracht und hier in üblicher Weise getrocknet, z.B. durch Aufblasen von erwärmter Luft. Vom Austritt 14 dieses Trockners 5 wird die Warenbahn dann wiederum zum Eingang 9 des Warentrockners gebracht und es wird hier wiederum eine Warenbahn 6 aufgelegt.

In der Fig.1 befindet sich der Eintritt 9 des Transportbandes 8 an einem Ende des Warentrockners 2 und am anderen Ende befindet sich sowohl der Austritt für die Warenbahn 6 als auch der Austritt für das Transportband 8. Bei der Fig.2 hingegen ist der Austritt des Transportbandes 8 am gleichen Ende wie der Eintritt 9 vorgesehen. Es sei noch darauf hingewiesen, daß im allgemeinen das Transportband 8 luftdurchlässig ist, so daß das Beblasen mit Heißluft äußerst wirksam ist.

## Patentansprüche

1. Verfahren zum Trocknen von bedruckten Warenbahnen anschließend an den Druckvorgang, wobei die Warenbahn auf einem Transportband aufgelegt wird und zusammen mit diesem in einen Trockner eingebracht wird, wobei das Transportband aus dem Trockner herausgeführt, gewaschen und dann getrocknet und der Warenbahn wieder zugeführt wird, dadurch gekennzeichnet, daß die Warenbahn auf dem Transportband rutschfrei fixiert wird und mit dem Transportband im Gleichlauf geradlinig durch die erste Trocknerstufe läuft und daß nach Durchlaufen der ersten Trocknerstufe die Warenbahn vom Transportband abgehoben wird und allein weiter durch den Trockner geleitet wird.

2. Verfahren nach Anspruch 1, dadurch gekennzeichnet, daß das Transportband zwischen Waschen und Trocknen abgequetscht oder abgesaugt wird.

3. Anordnung zum Trocknen bedruckter Warenbahnen (6), wobei hinter der Druckvorrichtung (7) ein Warentrockner (2) vorgesehen ist, der an einem Ende einen Eintritt (9) für eine auf einem Transportband (8) aufliegende Warenbahn (6) und einen Austritt (12) für das Transportband (8), hinter dem eine Wascheinrichtung (3) für das Transportband (8) und dann ein Transportbandtrockner (5) vorgesehen sind, von dessen Austritt (14) das Transportband (8) zum Eintritt (9) des Warentrockners (2) geführt ist, aufweist, dadurch gekennzeichnet, daß innerhalb des Warentrockners (2) eine zwischen Walzen (10 und 11) angeordnete Trenneinrichtung für die Warenbahn (6) vom Transportband (8) vorgesehen ist, daß Umlenkungen nur für die Warenbahn (6) im Warentrockner (2) angeordnet sind und getrennte Austritte (12, 13) für Transportband (8) und Warenbahn (6) vorhanden sind.

4. Anordnung nach Anspruch 3, dadurch gekennzeichnet, daß zwischen der Wascheinrichtung (3) für das Transportband (8) und Transportbandtrockner (5) eine Abquetsch- und/oder Absaugeeinrichtung (4) vorgesehen ist.

5. Anordnung nach Anspruch 3 oder 4, dadurch gekennzeichnet, daß vor dem Eintritt (9) des Warentrockners (2) ein Fixiergebläse (1) angeordnet ist.

## Claims

1. A method of drying webs of printed goods following on from the printing process, the web of goods being placed on a conveyor belt together with which it is conveyed into a dryer, the conveyor belt being passed out of the dryer, being washed and then dried and fed back to the web of goods, characterised in that the latter is fixed in non-slip manner on the conveyor belt and in synchronism with the conveyor belt passes in a straight line through the first dryer stage and is lifted off the conveyor belt only after it has passed through the first dryer stage so that it is then passed on through the dryer by itself.

2. A method according to Claim 1, characterised in that between washing and drying the conveyor belt is squeezed off or subjected to a vacuum process.

3. An arrangement for drying printed webs (6) of goods in which there is behind the printing apparatus (7) a goods dryer (2) having at one end an inlet (9) for a web of goods (6) resting on a conveyor belt (8) and an outlet (12) for the conveyor belt (8), behind which there is a washing means (3) for the conveyor belt (8) and then a conveyor belt dryer (5), from the outlet (14) of which the conveyor belt (8) is guided to the inlet (9) of the goods dryer (2), characterised in that within the goods dryer (2) there is between rollers (10 and 11) a parting means to separate the web of goods (6) from the conveyor belt (8) and in that reversing means are only disposed for the web of goods (6) in the goods dryer (2), separate outlets (12, 13) being provided for conveyor belt and web of goods (6).

4. An arrangement according to Claim 3, characterised in that between the washing means (3) for the conveyor belt (8) and the conveyor belt dryer (5) there is a squeegee and/or vacuum extraction means (4).

5. An arrangement according to Claim 3 or 4, characterised in that before the inlet (9) to the goods dryer (2) there is a fixing blower (1).

## Revendications

1. Procédé de séchage de bandes d'articles imprimées consécutivement à l'opération d'impression, les bandes d'articles étant déposées sur une bande transporteuse et introduites ensemble avec celle-ci dans un séchoir, la bande transporteuse étant amenée hors du séchoir, lavée et ensuite séchée et ramenée à la bande d'articles, caractérisé en ce que la bande d'articles est fixée de façon non glissante sur la bande transporteuse et passe avec la bande transporteuse en synchronisme de façon rectiligne à travers le premier étage du séchoir et en ce qu après traversée du premier étage de séchoir, la bande d'articles est enlevée de la bande transporteuse et conduite seule plus loin à travers le séchoir.

2. Procédé selon la revendication 1, caractérisé en ce que la bande transporteuse est comprimée ou nettoyée par aspiration entre le lavage et le séchage.

3. Agencement de séchage de bandes d'articles imprimées (6), dans lequel derrière le dispositif d'impression (7) est prévu un séchoir d'articles (2) qui comporte, à une extrémité, une entrée (9) pour une bande d'articles (6) reposant sur la bande transporteuse (8) et une sortie (12) pour la bande transporteuse (8), derrière laquelle sortie sont prévus une installation de séchage (3) pour la bande transporteuse (8) et ensuite un séchoir de bande transporteuse (5) depuis la sortie (14) duquel la bande transporteuse (8) est amenée à l'entrée (9) du séchoir d'articles (2), caractérisé en ce qu'à l'intérieur du séchoir d'articles (2) est prévu un dispositif monté entre des rouleaux (10 et 11) pour séparer la bande d'articles (6) de la bande transporteuse (8), en ce que des renvois sont disposés dans le séchoir d'articles (2) seulement pour la bande d'articles (6) et qu'il existe des sorties séparées (12,13) pour la bande transporteuse (8) et la bande d'articles (6).

4. Agencement selon la revendication 3, caractérisé en ce qu'entre l'installation de lavage (3) pour la bande transporteuse (8) et le séchoir de bande transporteuse (5) est prévue une installation de compression et/ou de nettoyage par aspiration (4).

5. Agencement selon la revendication 3 ou 4, caractérisé en ce qu'avant l'entrée (9) du séchoir d'articles (2) est disposé un ventilateur soufflant de fixation (1).
